# FASCICULE DE BREVET EUROPEEN

(11) **EP 0 064 472 B1**
(45) Date de publication et mention de la délivrance du brevet: **27.11.1985**
(21) Numéro de dépôt: 82440010.5
(22) Date de dépôt: 15.04.1982
(51) Int. Cl.: E04H 9/12

(54) **Abri anti-atomique**
Schutzraum gegen Atomangriffe
Nuclear shelter

(30) Priorité: 16.04.1981 FR 8107861; 06.04.1982 FR 8206308
(43) Date de publication de la demande: 10.11.1982
(73) Titulaire: Weber, Marie-Françoise, F-67000 Strasbourg (FR)
(72) Inventeur: Weber, Marie-Françoise, F-67000 Strasbourg (FR)
(74) Mandataire: Nuss, Pierre

## Description

La présente invention concerne le domaine de la protection des personnes, en particulier de la population civile contre les risques atomiques, et a pour objet un abri anti-atomique.

Les abris de ce type existant actuellement sont généralement constitués soit sous forme d'une construction cubique en béton armé enterrée dans le sol et reliée par un sas au sous-sol d'une maison d'habitation, soit sous forme d'éléments cylindriques en acier ou en béton armé assemblés entre eux, fermés aux extrémités, également enterrés dans le sol, et munis d'un sas d'entrée communiquant avec un sous-sol. Tous ces abris sont, en outre, munis d'une sortie à l'air libre débouchant dans un sas de décontamination et pourvue d'un couvercle de fermeture étanche.

Les abris formés par des éléments cylindriques en acier sont généralement fermés par des fonds bombés et reliés au sous-sol d'une maison d'habitation ou d'un immeuble (voir FR-A-1 368 087). De tels abris comportent, en particulier selon FR-A-1 348 916, un sas d'entrée et un sas de décontamination séparés de la partie habitable par des portes blindées étanches, ainsi qu'un trou d'homme débouchant dans le sas de décontamination et fermé à sa partie supérieure par une trappe blindée étanche. En outre, l'assemblage des éléments cylindriques sous forme de modules s'effectue avec prévision de renforts périphériques au niveau de leur jonction. De plus, ces éléments cylindriques peuvent avantageusement être disposés, de manière connue dans le domaine de la chaudronnerie, sur des berceaux.

Toutefois, ces abris connus, en particulier ceux constitués en béton armé, présentent une résistance aléatoire à l'onde de choc provenant d'une explosion atomique et leur protection contre les infiltrations d'humidité est difficile à réaliser. En outre, dans les abris existants, la liaison avec le sas d'entrée ne permet pas d'absorber les déplacements latéraux éventuels. En outre, l'ancrage de la sortie à l'air libre peut également être sujet à des déformations, et ladite sortie ne permet pas une bonne isolation de l'abri contre les ondes de choc et de chaleur.

La présente invention a pour but de pallier ces inconvénients.

Elle a, en effet, pour objet un abri anti-atomique, essentiellement constitué par un cylindre en acier, constitué par un assemblage de modules munis de renforts périphériques externes et/ou internes au niveau de leur jonction, et fermé par deux fonds bombés, enterré en position horizontale, reposant sur des berceaux, et communiquant avec un sous-sol d'une maison d'habitation ou d'un immeuble au moyen d'un sas d'entrée, et avec l'air libre par l'intermédiaire d'un trou d'homme débouchant dans un sas de décontamination et fermé à sa partie supérieure par une trappe blindée étanche, les passages entre les sas d'entrée et de décontamination et la partie habitable étant fermés par des portes blindées étanches, caractérisé en ce que le trou d'homme est constitué par deux cylindres concentriques en acier entre lesquels est coulé du béton armé dont l'armature est solidarisée avec des crochets solidaires du cylindre en acier, en ce que dans l'espace annulaire du trou d'homme rempli de béton armé sont réservés des fourreaux de passage pour les tuyaux d'évacuation et de prise d'air, pour les antennes de radio et/ou de télévision, et/ou pour un périscope, une sonde, ou autre, en ce que les matériaux de remplissage de la fouille, après mise en place du cylindre, sont constitués par une couche de gravier et de sable mélangés entourant la partie inférieure du cylindre environ sur la moitié de sa hauteur, par une couche d'argile, de marne, de glaise, ou sableuse ou de baryte broyée recouvrant la première, et par une couche de terre végétale recouvrant l'ensemble et permettant la plantation d'une végétation, des tuyaux de drainage assurant l'écoulement de l'eau de surface, et en ce que le sas d'entrée est muni d'un joint élastique permettant d'absorber les déplacement latéraux.

L'invention sera mieux comprise grâce à la description ci-après, qui se rapporte à des modes de réalisation préférés, donnés à titre d'exemples non limitatifs, et expliqués avec référence aux dessins schématiques annexés dans lesquels:
la figure 1 est une vue en coupe longitudinale d'un abri conforme à l'invention;
la figure 2 est une vue en perspective, à plus grande échelle, du trou d'homme;
la figure 3 est une vue analogue à celle de la figure 2 montrant le remplissage du trou d'homme de matériau isolant;
la figure 4 est une vue analogue à celle de la figure 1, d'une variante de réalisation de l'invention;
la figure 5 est une vue partielle en perspective et en coupe, à plus grande échelle, montrant la jonction entre le sas d'entrée et le cylindre en acier;
la figure 6 est une vue analogue à celle des figures 1 et 4 représentant une variante de réalisation du sas d'entrée;
la figure 7 est une vue en coupe d'une variante de réalisation du trou d'homme, et
la figure 8 est une vue partielle en élévation et en coupe d'une extrémité de l'abri.

Conformément à l'invention, et comme le montrent plus particulièrement, à titre d'exemple, les figures 1 et 2, des dessins annexés, l'abri anti-atomique est essentiellement constitué par un cylindre 1 en acier fermé par deux fonds bombés 2, enterré en position horizontale, reposant sur des berceaux 3, et communiquant avec un sous-sol d'une maison d'habitation ou d'un immeuble au moyen d'un sas d'entrée 4, et avec l'air libre par l'intermédiaire d'un trou d'homme 5 qui débouche dans un sas de décontamination 6, et est fermé à sa partie supérieure par une trappe blindée 7 étanche, et par des portes blindées étanches 8 et 9 fermant les passages entre les sas d'entrée 4 et de décontamination 6 et la partie habitable 10. En outre, le cylindre 1 est constitué par un assemblage de modules 1' munis de renforts périphériques 11 externes et/ou internes s'étendant au niveau de leur jonction permettant une rapidité de fabrication en usine et une adaptation des dimensions de l'abri aux besoins. Cet abri est caractérisé que le trou d'homme 5 est constitué par deux cylindres concentriques en acier 12 (figure 2) entre lesquels est coulé du béton armé 13 dont l'armature est solidarisée avec des crochets 14 solidaires du cylindre en acier. Dans l'espace annulaire rempli de béton armé 13 sont réservés des fourreaux 15 de passage pour les tuyaux d'évacuation et de prise d'air, pour les antennes radio et de télévision, et/ou pour un périscope, une sonde, ou autre.

Grâce à ce mode de réalisation du trou d'homme 5, les effets de surpression et de déplacements latéraux sont mieux absorbés. En outre, le remplissage en béton armé 13 a également un effet bénéfique sur la chaleur et le rayonnement. Ce dernier effet est encore accentué par la prévision d'un remplissage 16 du volume intérieur du trou d'homme 5 avec du sable de silice ou un autre matériau isolant granuleux ou pulvérulent (figure 3). A cet effet, l'intérieur du trou d'homme 5 est relié par l'intermédiaire d'un tuyau 17 muni d'un bouchon 18 à une réserve extérieure permettant un remplissage du volume par gravité, le sable, ou autre, étant retenu dans ledit volume grâce à une deuxième trappe 19 fermant l'ouverture entre le trou d'homme 5 et le sas de décontamination 6 et munie d'une vanne 20 permettant l'écoulement du sable, ou autre, à travers une goulotte amovible 21 dans un bac de récupération.

Les tuyaux traversant les fourreaux 15 sont avantageusement munis de bagues d'étanchéité et de guidage entre lesquelles est mis en place un remplissage de matériau isolant tel que du sable de silice. Grâce à cette constitution, les différents tuyaux communiquant avec l'extérieur pourront être manoeuvrés sans danger par les occupants.

Enfin, pour permettre une réutilisation du matériau isolant 16, il est prévu, conformément à une autre caractéristique de l'invention, d'équiper le bac disposé dans le sas 6, d'une vis d'Archimède, non représentée, dont la partie supérieure débouche à travers la paroi du trou d'homme 5.

En vue d'améliorer les qualités de protection de l'abri, la fouille est comblée, après mise en place du cylindre 1, par une couche 22 de gravier et de sable mélangés entourant la partie inférieure du cylindre 1 environ sur la moitié de sa hauteur, par une couche 23 d'argile, de marne, de glaise, ou sableuse, ou de baryte broyée recouvrant la première, et par une couche 24 de terre végétale recouvrant l'ensemble et permettant la plantation d'une végétation. Des tuyaux de drainage 25 assurent l'écoulement de l'eau de surface en direction du pourtour du cylindre 1 favorisant ainsi une protection contre le rayonnement neutronique et contre la chaleur.

Dans le cas où le niveau de la nappe phréatique est relativement élevé, l'eau peut être utilisé comme moyen de protection autour du cylindre 1. A cet effet, ce dernier est entouré de gravier et de sable, ainsi qu'éventuellement de déchets de baryte concassée, et une dalle de béton flottante 26 est coulée au-dessus du cylindre 1 pour équilibrer la pression de l'eau. Au-dessus de cette dalle 26 est prévue une couche de terre végétale (figure 4). Dans ce mode de réalisation, le trou d'homme 5 est entouré d'une couche d'argile, de marne ou de glaise afin d'éviter un arrachement dû à un déplacement latéral.

Le sas d'entrée 4 (figure 5) est constitué par une enveloppe métallique 27 de section rectangulaire surmontée par un toit de section semi-cylindrique 28, et dans laquelle est prévu un escalier métallique d'accès. L'enveloppe 27 est reliée à sa partie supérieure au mur de l'habitation par scellement au moyen de profils en acier munis d'un joint étanche en caoutchouc. A sa partie inférieure, près du cylindre 1, l'enveloppe est munie d'un joint en caoutchouc 29 en forme de soufflet fixé à ses extrémités au moyen de fers plats, et ce joint est protégé par un profilé en U 30 fixé par une de ses ailes sur l'enveloppe et reposant par son autre aile sur le cadre dormant de la porte blindée 8 par l'intermédiaire de galets 31 montés sur coussinets.

La figure 6 représente une variante de réalisation de l'invention, dans laquelle le sas d'entrée 4 est constitué sous forme d'un cylindre métallique vertical 32 relié, d'une part, au sous-sol de la maison d'habitation, et, d'autre part, à la porte blindée étanche 8, et est muni d'un escalier hélicoïdal 33 monté sur un montant central 34, et adaptable aux niveaux à relier. Grâce à ce mode de réalisation, il est possible d'adapter parfaitement le sas d'entrée 4 aux variations de niveau possibles entre le sous-sol et le cylindre 1, et le montage du sas 4 peut être effectué très rapidement.

Pour réaliser un meilleur raidissement de l'espace annulaire du trou d'homme 5 constitué par les cylindres concentriques 12, ces derniers sont avantageusement reliés par des raidisseurs longitudinaux 35 s'étendant radialement entre les cylindres 12, et la liaison entre ledit trou d'homme 5 et le cylindre 1 est réalisée grâce à une couronne 36 soudée sur ce dernier et munie de raidisseurs 37 s'étendant radialement. L'espace annulaire ainsi rigidifié est rempli de béton armé 13.

Conformément à une autre caractéristique de l'invention, et comme le montre la figure 8, au moins l'un des deux fonds bombés 2 fermant le cylindre 1 est muni d'une deuxième paroi 38 avantageusement bombée en sens inverse et délimitant avec ledit fond bombé 2 un volume pouvant être subdivisé verticalement et/ou horizontalement par une ou plusieurs parois 39 en deux ou plusieurs réservoirs 40 permettant le stockage d'eau potable, de combustibel liquide, ou autre. Grâce à ce mode de réalisation, l'autonomie de l'abri conforme à l'invention est largement augmentée.

Bien entendu, l'invention n'est pas limitée aux modes de réalisation décrits et représentés aux dessins annexés.

## Revendications

1. Abri anti-atomique, essentiellement constitué par un cylindre en acier (1 ), constitué par un assemblage de modules (1') munis de renforts périphériques (11) externes et/ou internes au niveau de leur jonction, et fermé par deux fonds bombés (2), enterré en position horizontale, reposant sur des berceaux (3), et communiquant avec un sous-sol d'une maison d'habitation ou d'un immeuble au moyen d'un sas d'entrée (4), et avec l'air libre par l'intermédiaire d'un trou d'homme (5) débouchant dans un sas de décontamination (6) et fermé à sa partie supérieure par une trappe blindée étanche (7), les passages entre les sas d'entrée (4) et de décontamination (6) et la partie habitable (10) étant fermés par des portes blindées étanches (8, 9), caractérisé en ce que le trou d'homme (5) est constitué par deux cylindres concentriques en acier (12) entre lesquels est coulé du béton armé (13) dont l'armature est solidarisée avec des crochets solidaires (14) du cylindre en acier (1), en ce que dans l'espace annulaire du trou d'homme (5) rempli de béton armé sont réservés des fourreaux (15) de passage pour les tuyaux d'évacuation et de prise d'air, pour les antennes de radio et/ou de télévision, et/ou pour un périscope, une sonde, ou autre, en ce que les matériaux de remplissage de la fouille, après mise en place du cylindre, sont constitués par une couche (22) de gravier et de sable mélangés entourant la partie inférieure du cylindre environ sur la moitié de sa hauteur, par une couche (23) d'argile, de marne, de glaise, ou sableuse ou de baryte broyée recouvrant la première, et par une couche (24) de terre végétale recouvrant l'ensemble et permettant la plantation d'une végétation, des tuyaux de drainage (25) assurant l'écoulement de l'eau de surface, et en ce que le sas d'entrée (4) est muni d'un joint élastique permettant d'absorber les déplacements latéraux.

2. Abri, suivant la revendication 1, caractérisé en ce que le volume intérieur du trou d'homme (5) est rempli avec du sable de silice (16) ou un autre matériau isolant granuleux ou pulvérulent.

3. Abri, suivant l'une quelconque des revendications 1 et 2, caractérisé en ce que l'intérieur du trou d'homme (5) est relié par 1': aermédiaire d'un tuyau (17) muni d'un bouchon (18) à une réserve extérieure permettant un remplissage du volume par gravité, le sable ou autre, étant retenu dans ledit volume grâce à une deuxième trappe (19) fermant l'ouverture entre le trou d'homme (5) et le sas de décontamination (6) et munie d'une vanne (20) permettant l'écoulement du sable, ou autre, à travers une goulotte amovible (21 ) dans un bac de récupération.

4. Abri, suivant l'une quelconque des revendications 1 à 3, caractérisé en ce que les tuyaux traversant les fourreaux (15) sont avantageusement munis de bagues d'étanchéité et de guidage entre lesquelles est mis en place un remplissage de matériau isolant tel que du sable de silice.

5. Abri, suivant l'une quelconque des revendications 1 à 4, caractérisé en ce que le bac, disposé dans le sas de décontamination (6), est équipé d'une vis d'Archimède dont la partie supérieure débouche à travers la paroi du trou d'homme (5).

6. Abri, suivant la revendication 1, caractérisé en ce que le cylindre en acier (1) est entouré de gravier et de sable, ainsi qu'éventuellement de déchets de baryte concassée, et une dalle de béton flottante (26) est coulée au-dessus du cylindre (1) pour équilibrer la pression de l'eau, au-dessus de cette dalle (26) étant prévue une couche de terre végétale, et le trou d'homme (5) étant entouré d'une couche d'argile, de marne ou de glaise afin d'éviter un arrachement dû à un déplacement latéral.

7. Abri, suivant la revendication 1, caractérisé en ce que le sas d'entrée (4) est constitué par une enveloppe métallique (27) de section rectangulaire surmontée par un toit de section semi-cylindrique (28), et dans laquelle est prévu un escalier métallique d'accès, l'enveloppe (27) étant reliée à sa partie supérieure au mur de l'habitation par scellement au moyen de profils en acier munis d'un joint étanche en caoutchouc, et à sa partie inférieure, près du cylindre (1), l'enveloppe est munie d'un joint en caoutchouc (29) en forme de soufflet fixé à ses extrémités au moyen de fers plats, et ce joint est protégé par un profilé en U (30) fixé par une de ses ailes sur l'enveloppe et reposant par son autre aile sur le cadre dormant de la porte blindée (8) par l'intermédiaire de galets (31) montés sur coussinets.

8. Abri, suivant la revendication 1, caractérisé en ce que le sas d'entrée (4) est constitué sous forme d'un cylindre métallique vertical (32) relié, d'une part, au sous-sol de la maison d'habitation, et, d'autre part, à la porte blindée étanche (8), et est muni d'un escalier hélicoïdal (33) monté sur un montant central (34), et adaptable aux niveaux à relier.

9. Abri, suivant la revendication 1, caractérisé en ce que les cylindres concentriques (12) constituant l'espace annulaire du trou d'homme (5) sont avantageusement reliés par des raidisseurs longitudinaux (35) s'étendant radialement entre les cylindres (12), et la liaison entre ledit trou d'homme (5) et le cylindre (1 ) est réalisée grâce à une couronne (36) soudée sur ce dernier et munie de raidisseurs (37) s'étendant radialement.

10. Abri, suivant la revendication 1, caractérisé en ce qu'au moins l'un des deux fonds bombés (2) fermant le cylindre (1) est muni d'une deuxième paroi (38) avantageusement bombée en sens inverse et délimitant avec ledit fond bombé (2) un volume pouvant être subdivisé verticalement et/ou horizontalement par une ou plusieurs parois (39) en deux ou plusieurs réservoirs (40) permettant le stockage d'eau potable, de combustible, liquide, ou autre.

## Patentansprüche

1. Atomschutzraum, im wesentlichen bestehend aus einem Stahlzylinder (1), bestehend aus einer in Höhe ihrer Zusammenfügung mit äusseren und/oder inneren, peripherischen Aussteifungen (11) versehenen Verbindung von Modulen (1'), und abgeschlossen durch zwei gewölbte Böden (2), horizontal in die Erde verlegt, wobei er auf Wiegen (3) ruht und mit einem Unterge- ' schoss eines Wohnhauses oder eines Gebäudes über eine Zugangsschleuse (4) und mit dem Freien über eine Einstiegöffnung (5) in Verbindung steht, die in eine Dekontaminierungsschleuse (6) mündet und an ihrem Oberteil durch eine gepanzerte, dicht schliessende Klappe (7) geschlossen wird, wobei die Durchgänge zwischen der Zugangsschleuse (4), der Dekontaminierungsschleuse (6) und dem bewohnbaren Teil (10) durch dicht schliessende Panzertüren (8, 9) abgeschlossen werden, dadurch gekennzeichnet, dass die Einstiegöffnung (5) aus zwei konzentrischen Stahlzylindern (12) besteht, deren Zwischenraum mit Stahlbeton (13) ausgegossen ist, dessen Bewehrung mit Haken (14) verfestigt ist, die mit dem Stahlzylinder (1) verankert sind, dass in dem ringförmigen Raum der Einstiegöffnung (5), der mit Stahlbeton ausgefüllt ist, Futterale (15) zur Durchführung der Abluft- und Frischluftrohre, für die Radio und/oder Fernsehantennen, und/oder für ein Periskop, eine Sonde oder anderes vorgesehen sind, dass das Füllmaterial für die Grube, nach Einbringen des Zylinders, aus einer Schicht (22) aus mit Sand gemischtem Kies besteht, welche den unteren Teil des Zylinders etwa bis zur Hälfte seiner Höhe umgeben, aus einer Schicht (23) Ton, Mergel, Lehm oder einer sandigen Schicht, oder aus vermahlenem Baryt, welche die erste überdeckt, und aus einer Schicht (24) Mutterboden, die das ganze bedeckt und eine Bepflanzung ermöglicht, aus Entwässerungsrohren (25) welche den Ablauf von Oberflächenwasser ermöglichen, und dass die Zugangsschleuse (4) mit einer elastischen Dichtung versehen ist, welche ermöglicht, die seitlichen Verlagerungen zu absorbieren.

2. Schutzraum gemäss Anspruch 1, dadurch gekennzeichnet, dass der Innenraum der Einstiegöffnung (5) mit Quarzsand (16) oder einem anderen körnigen oder pulverigen Isoliermaterial gefüllt ist.

3. Schutzraum gemäss einem der Ansprüche 1 und 2, dadurch gekennzeichnet, dass das Innere der Einstiegöffnung (5) über ein mit einem Stopfen (18) versehenes Rohr (17) mit einer äusseren Reserve verbunden ist, die ein Füllen des Raums durch Schwerkraft ermöglicht, wobei der Sand oder anderes in dem besagten Raum dank einer zweiten Klappe (19) gehalten wird, welche die Öffnung zwischen der Einstiegöffnung (5) und der Dekontaminierungsschleuse (6) schliesst und die mit einem Schieber (20) versehen ist, der das Ablaufen des Sandes oder anderes durch einen abnehmbaren Auslauf (21) in einen Rückgewinnungsbottich ermöglicht.

4. Schutzraum gemäss einem der Ansprüche 1 bis 3, dadurch gekennzeichnet, dass die Rohre, welche die Futterale (15) durchlaufen, vorteilhaft mit Dichtungs- und Führungsringen versehen sind, zwischen welchen eine Isoliermaterialfüllung wie z.B. Quarzsand eingebracht wird.

5. Schutzraum gemäss einem der Ansprüche 1 bis 4, dadurch gekennzeichnet, dass der in der Dekontaminierungsschleuse (6) angeordnete Bottich mit einer Archimedischen Schraube versehen ist, deren Oberteil durch die Wandung der Einstiegöffnung (5) mündet.

6. Schutzraum gemäss Anspruch 1, dadurch gekennzeichnet, dass der Stahlzylinder (1) von Kies und Sand umgeben ist, sowie eventuell von gebrochenen Barytabfällen, und eine schwimmende Betonplatte oberhalb des Zylinders (1) eingegossen ist, um den Wasserdruck auszugleichen, wobei oberhalb dieser Platte (26) eine Schicht Muttererde vorgesehen ist, und die Einstiegöffnung (5) ist von einer Schicht Ton, Mergel oder Lehm umgeben, um ein Abreissen infolge einer Seitenverschiebung zu verhindern.

7. Schutzraum gemäss Anspruch 1, dadurch gekennzeichnet, dass die Zugangsschleuse (4) aus einem Metallmantel (27) mit rechteckigem Querschnitt besteht, der von einem Dach mit halbzylindrischem Querschnitt (28) überragt wird, und in welchem eine Zugangstreppe aus Metall vorgesehen ist, wobei der Mantel (27) an seinem Oberteil mit der Mauer des Wohnhauses durch Einmauern mit Hilfe von Stahlprofilen verbunden ist, die mit einer dichten Gummidichtung versehen sind, und an seinem Unterteil, nahe bei dem Zylinder (1) ist der Mantel mit einer Gummidichtung (29) in Form eines Blasebalgs versehen, der an seinen Enden mittels Flacheisen befestigt ist, und diese Dichtung ist durch ein U-Profil (30) gesichert, das an einem seiner Flügel auf dem Mantel befestigt ist und mit seinem anderen Flügel auf Lagern geführten Rollkörpern (31 ) auf dem toten Rahmen der Panzertür (8) ruht.

8. Schutzraum gemäss Anspruch 1, dadurch gekennzeichnet, dass die Zugangsschleuse (4) als vertikaler Metallzylinder (32) ausgeführt ist, der einerseits mit dem Untergeschoss des Wohnhauses und andererseits mit der vollständig dichten Panzertür (8) verbunden, und mit einer spindelförmigen Treppe (33) versehen ist, die auf einen Hauptträger (34) montiert und an die zu verbindenden Ebenen anpassbar ist.

9. Schutzraum gemäss Anspruch 1, dadurch gekennzeichnet, dass die konzentrischen Zylinder (12), welche den ringförmigen Raum der Einstiegöffnung (5) bilden, vorteilhaft durch längsverlaufende Aussteifungen (35) verbunden sind, die sich radial zwischen den Zylindern (12) erstrecken, und die Verbindung zwischen der besagten Einstiegöffnung (5) und dem Zylinder (1) wird dank eines Kranzes (36) hergestellt, welcher auf dem letzteren angeschweisst und mit radial verlaufenden Aussteifungen (37) versehen ist.

10. Schutzraum gemäss Anspruch 1, dadurch gekennzeichnet, dass mindestens einer der beiden gewölbten, den Zylinder (1) abschliessenden Böden (2) mit einer zweiten Wandung (38) versehen ist, welche vorteilhaft in umgekehrter Richtung gewölbt ist und mit dem besagten gewölbten Boden (2) einen Raum begrenzt, der vertikal und/oder horizontal durch eine oder mehrere Wandungen (39) in zwei oder mehrere Behälter (40) unterteilt werden kann, wodurch die Lagerung von Trinkwasser, Brennstoff, Flüssigkeit oder anderes ermöglicht wird.

## Claims

1. Nuclear shelter, essentially comprising a steel cylinder (1), constituted by an assembly of modules (1') provided with inner and/or outer reinforcements (11) at their junction and closed by two convex bases (2), buried in the horizontal position, resting on cradles (3) and linked with the basement of a dwelling house or block of flats by means of an entry chamber (4) and with the open air by means of a manhole (5) issuing into a decontamination chamber (6) and sealed in its upper part by a tight shielded trap-door (7), the passages between the entry (4) and decontamination (6) chambers and the habitable part (10) being sealed by tight shielded doors (8, 9), characterized in that the manhole (5) is constituted by two concentric steel cylinders (12) between which is cast reinforced concrete (13) whose reinforcement is joined to hooks (14) integral with the steel cylinder (1), in that in the annular space of the manhole (5) filled with reinforced concrete are provided passage sleeves (15) for the air supply and discharge pipes, for radio and/or television aerials, and/or for a periscope, a probe or other, in that the trench filling materials are constituted by a layer (22) of mixed sand and gravel surrounding the lower part of the cylinder over roughly half its height, by a layer (23) of clay, marl, loam, or sand or ground baryta covering the first layer, and by a layer (24) of humus and permitting the planting of vegetation, drainage pipes (25) ensuring the draining away of surface water, and that the entry chamber (4) is provided with a packing enabling lateral displacements to be absorbed.

2. Shelter, according to claim 1, characterized in that the inner volume of the manhole (5) is filled with silica sand (16) or other granular or pulverulent insulating material.

3. Shelter, according to either one of the claims 1 and 2, characterized in that the interior of the manhole (5) is connected by a pipe (17) provided with a plug (18) to an external reserve stock permitting the volume to be replenished by gravity, the sand or the like being kept in said volume by a second trap-door (19) closing the opening between the manhole (5) and the decontamination chamber (6) and provided with a valve (20) permitting the outflow of sand or the like through a detachable chute (21 ) into a recovery tank.

4. Shelter, according to any one of the claims 1 to 3, characterized in that the pipes traversing the sleeves (15) are advantageously provided with gland and guide rings between which is placed a filling of an insulating material such as silica sand.

5. Shelter, according to any one of the claims 1 to 4, characterized in that the tank, located in the decontamination chamber (6), is equipped with an Archimedean screw of which the upper part issues through a wall of the manhole (5).

6. Shelter, according to claim 1, characterized in that the steel cylinder (1) is surrounded by gravel and sand, as well as possibly baryta waste, and a floating concrete slab (26) is cast above the cylinder (1) to balance the pressure of water, above this slab (26) there being provided a humus layer, and the manhole (5) being surrounded by a layer of clay, marl or Icam to prevent a tearing away due to a lateral displacement.

7. Shelter, according to claim 1, characterized in that the entry chamber (4) is constituted by a metal envelope (27) having a rectangular cross section surmounted by a roof (28) of semi-cylindrical cross-section, and in which is provided a metallic access staircase, the envelope (27) being connected at its upper part to the wall of the dwelling by sealing by means of steel sections provided with a rubber gasket, and at its lower part, close to cylinder (1), the envelope is provided with a rubber joint (29) in bellows form fixed at its ends by means of flat bars, and said joint being protected by a U-section (30) fixed by one of its flanges to the envelope and resting by its other flange on the standing frame of the shielded door (8) via rollers (31) mounted on bearings.

8. Shelter, according to claim 1, characterized in that the entry chamber (4) is in the form of a vertical metallic cylinder (32) connected, on the one hand, to the basement of the dwelling house and, on the other hand, to the tight shielded door (8), it being provided with a spiral staircase (33) mounted on a central post (34), and adaptable to the levels to be connected.

9. Shelter, according to claim 1, characterized in that the concentric cylinders (12) constituting the annular space of the manhole (5) are advantageously connected by longitudinal stringers (35) extending radially between the cylinders (12) and the connection between said manhole (5) and the cylinder (1) is brought about by a ring (36) welded to the latter and provided with radially extending stringers.

10. Shelter, according to claim 1, characterized in that at least one of the two convex bases (2) closing the cylinder (1) is provided with a second wall (38) which is advantageously curved in the opposite direction and defines with said convex base (2) a volume which can be subdivided vertically and/or horizontally by one or more walls (39) into two or more tanks (40) for the storage of drinking water, fuel, liquids, or the like.
